# EUROPÄISCHE PATENTSCHRIFT

(11) **EP 0 167 988 B1**
(45) Veröffentlichungstag und Bekanntmachung des Hinweises auf die Patenterteilung: **15.03.1989**
(21) Anmeldenummer: 85108298.2
(22) Anmeldetag: 04.07.1985
(51) Int. Cl.: B41J 11/58, B41J 13/00

(54) **Papiervorratskassette für Druckeinrichtungen mit auf der Ablagefläche angeordneten Distanzelementen**
Paper supply holder for printing mechanisms having distance elements arranged on the depositing surface
Cassette de stockage de papier pour mécanismes d'impression munie d'éléments de distance disposés sur la surface de dépôt

(30) Priorität: 09.07.1984 DE 3425234
(43) Veröffentlichungstag der Anmeldung: 15.01.1986
(73) Patentinhaber: SIEMENS AKTIENGESELLSCHAFT, 80333 München (DE)
(72) Erfinder: Schröttle, Wilhelm, Dipl.-Ing (FH), D-8000 München 83 (DE)

(56) Entgegenhaltungen:
- EP-A- 0 112 276
- GB-A- 2 104 489
- US-A- 3 857 558
- IBM TECHNICAL DISCLOSURE BULLETIN, Band 23, Nr. 3, August 1980, Seiten 947, 948, New York, US; R.W. GUNNELL "Pre-buckle forming back-up plate for supply cassette"

## Beschreibung

Die Erfindung betrifft eine Papiervorratskassette gemäß dem Oberbegriff des Patentanspruches 1.

Derartige Papiervorratskassetten sind z. B aus IBM-Technical Disclosure Bulletin, Band 23, Nr. 3, August 1980, Seiten 947, 948 bekannt.

Es ist weiterhin aus der DE-AS 28 16 448 eine Vorrichtung zum Zuführen von Papierblättern für eine schreibende Büromaschine bekannt, die eine Papiervorratskassette aufweist, die aus einem rechteckigen wannenförmigen Gehäuse besteht und eine Bodenplatte und Seitenwände aufweist. Parallel zu den seitlichen Seitenwänden sind Führungswände in die Kassette eingesetzt, die seitlich an dem Papierstapel anliegen. Am oberen Ende der Führungswände ist in der Nähe der Bodenplatte eine Anpreßplatte schwenkbar angelenkt. Die Anpreßplatte liegt an der Rückseite eines Papierstapels an und wird in die offene Gehäuseseite gepreßt, durch eine Druckfeder die am unteren frei schwenkbaren Ende der Anpreßplatte zwischen dieser und der Bodenplatte eingesetzt ist. Am unteren Ende der beiden seitlichen Führungswände sind jeweils Vereinzelungsecklappen angebracht.

Zum Abziehen der Einzelblätter von dem Papierstapel ist im Schwenkbereich der Anpreßplatte eine Vereinzelungsrolle vorgesehen, die von einem Motor angetrieben wird. Die Vereinzelungsrolle zieht jeweils nach unten die Einzelblätter von dem Stapel nach Überwinden der Vereinzelungsecklappen ab.

Dieses Abziehen geschieht dadurch, daß die Vereinzelungsrolle das Papier nach unten gegen die Vereinzelungsecklappen aufwölbt und das Papier infolge seiner Eigenelastizität über die Vereinzelungsecklappen springt.

Es hat sich nun herausgestellt, daß bei planen Papierstapeln die Vereinzelungsrolle eine sehr hohe Reibkraft ausüben muß um das Papier abzuziehen. Eine sehr hohe Andruckkraft verbunden mit einem hohen Reibwert an der Außenfläche der Vereinzelungsrolle führt nun dazu, daß die Gefahr besteht, daß mehr als ein Blatt vom Stapel abgezogen wird.

Papierstapel haben außerdem die Eigenschaft, daß die Einzelblätter sehr dicht und völlig plan aufeinanderliegen, so daß bei Ausübung einer Tangentialkraft ausgehend von der Vereinzelungsrolle das Einzelblatt infolge des Selbstversteifungseffektes des Papieres nur schwer aus den Ecklappen gleitet.

In der US-A-38 57 558 wird eine Papiervorratskassette beschrieben, bei der am Boden der Kassette, in der Umgebung einer Vereinzelungswalze, ein den Papierstapel verwölbendes Distanzelement angeordnet ist. Zur Entnahme eines Einzelblattes wird zunächst mit Hilfe der Vereinzelungswalze ein Einzelblatt unter federnden, einen Rand des Papierstapels übergreifenden Ecklappen hervorgezogen. Nach Umkehr der Bewegungsrichtung der Vereinzelungswalze wird dann das Einzelblatt über die Ecklappen hinweggeschoben.

Aufgabe der Erfindung ist es, eine Papiervorratskassette für Druckeinrichtungen so auszugestalten, daß ein sicheres und leichtes Abziehen der Einzelblätter vom Papierstapel bis zum letzten Blatt des Papierstapels möglich ist. Das Abziehelement soll dabei mit möglichst geringer Andruckkraft auf den Papierstapel einwirken.

Diese Aufgabe wird bei einer Papiervorratskassette der eingangs genannten Art gemäß dem kennzeichnenden Teil des ersten Patentanspruches gelöst.

Eine vorteilhafte Ausführungsform der Erfindung ist im Unteranspruch gekennzeichnet.

Dadurch, daß das Distanzelement aus einem keilförmigen Teil und einem sich daran anschließenden Distanzteil aus einem Material mit erhöhter Reibungskraft gegenüber Papier besteht, wird das Abziehen der Einzelblätter zusätzlich erleichtert. Der Papierstapel kann ohne Schwierigkeiten bis zum letzten Blatt vereinzelt werden. Der keilförmige Teil des Distanzelementes dient dabei zum leichteren Einführen des Papierstapels.

Die Gummischicht auf dem Distanzelement sorgt dafür, daß sämtliche Blätter von dem Papierstapel abgezogen werden können, ohne daß bei einer geringen Anzahl von Einzelblättern mehrere Einzelblätter auf einmal abgezogen werden.

Eine Ausführungsform der Erfindung ist in den Zeichnungen dargestellt und wird im folgenden beispielsweise näher beschrieben. Es zeigen
Fig. 1 eine schematische Schnittdarstellung der Papiervorratskassette und
Fig. 2 eine Ansicht der Papiervorratskassette von vorn.

Eine Papiervorratskassette wie sie z. B. in der DE-AS 28 16 448 beschrieben wird, besteht aus einem rechteckigen wannenförmigen Gehäuse, daß vorzugsweise aus Kunststoff hergestellt ist und eine Bodenplatte B und Seitenwände S aufweist, die seitlich an dem Papierstapel anliegen. Am oberen Ende der Bodenplatte B ist eine Anpreßplatte AP schwenkbar über ein Gelenk GL angelenkt und wird durch eine Druckfeder DF die am unteren frei schwenkbaren Ende der Anpreßplatte AP zwischen dieser und der Bodenplatte B eingesetzt ist, gegen die offene Gehäuseseite gepreßt.

Am Ende der beiden seitlichen Führungswände S ist jeweils ein Vereinzelungsecklappen VE angebracht. Dieser Vereinzelungsecklappen übergreift im Bereich der offenen Gehäuseseite entsprechend der Darstellung der Fig. 2 die unteren Ecken der Anpreßplatte AP und damit den zwischen der Anpreßplatte AP und den Vereinzelungslappen angeordneten Papierstapel. Etwas oberhalb der Vereinzelungsecklappen VE zwischen einer als Abziehelement dienenden Vereinzelungsrollen A und den Vereinzelungsecklappen "'VE sind auf der als Papierablage dienenden Anpreßplatte AP keilförmige Distanzelemente D angeordnet. Diese Distanzelemente D bestehen aus einem rechteckigen Gummiteil G mit daran nach oben anschließenden keilförmigen Teil K aus Kunststoff.

Die Distanzelemente haben dabei die Aufgabe, den Papierstapel P zwischen den Vereinzelungsecklappen und der Vereinzelungsrolle A leicht vorzuwölben und damit eine Art Sollknickstelle zu bilden. Damit wird das Abziehen der Einzelblätter von den Papierstapel P mit Hilfe der in Pfeilrichtung betriebenen motorisch angetriebenen Vereinzelungsrolle A wesentlich erleichtert. Der aus Gummi bestehende Teil der Distanzelemente D hält dabei den Papierstapel an seiner Rückseite fest, so daß über die Vereinzelungsrolle sicher jeweils nur ein Einzelblatt abgezogen wird.

## Patentansprüche

1. Papiervorratskassette für Druckeinrichtungen mit einer Ablagefläche (AP) zur Aufnahme eines Stapels von Einzelblättern, der federnd zwischen der Ablagefläche und die unteren Ecken überdeckende Vereinzelungsecklappen (VE) angeordnet ist und bei der die Einzelblätter mit Hilfe eines Abziehelementes (A) einzeln von dem Stapel nach Überwinden der Vereinzelungsecklappen (VE) abgezogen werden, wobei zwischen den Vereinzelungsecklappen (VE) und dem Abziehelement (A) ein den Papierstapel (P) relativ zu den Vereinzelungsecklappen (VE) leicht vorwölbendes Distanzelement (D) angeordnet ist, dadurch gekennzeichnet, daß das Distanzelement aus einem keilförmigen Teil (K) und einem sich daran anschließenden Distanzteil (G) aus einem Material mit erhöhter Reibungskraft gegenüber Papier besteht.

2. Papiervorratskassette nach Anspruch 1, dadurch gekennzeichnet, daß das keilförmige Teil (K) aus Kunststoff und das Distanzteil (G) aus Gummi besteht.

## Claims

1. Paper supply holder for printing mechanisms having a depositing surface (AP) for receiving a stack of single sheets which is arranged resiliently between the depositing surface and the separation corner tabs (VE) covering the lower corners, and in which the single sheets are drawn off singly from the stack with the aid of a drawing-off element (A) after overcoming the separation corner tabs (VE), a distance element (D) which slightly protrudes from the paper stack (P) relative to the separation corner tabs (VE) being arranged between the separation corner tabs (VE) and the drawing-off element (A), characterized in that the distance element consists of a cuneiform part (K) and of an adjoining distance part (G) made of a material with a greater frictional force than paper.

2. Paper supply holder according to Claim 1, characterized in that the cuneiform part (K) is made of plastic and the distance part (G) is made of rubber.

## Revendications

1. Cassette destinée à recevoir une réserve de papier pour des dispositifs d'impression, comportant une surface d'empilage (AP) servant à recevoir une pile de feuilles individuelles, qui est disposée, en étant suspendue élastiquement, entre la surface d'empilage et des pattes d'angle de séparation (VE) recouvrant les angles inférieurs, et dans laquelle les feuilles individuelles sont retirées séparément de la pile à l'aide d'un élément de prélèvement (A), après être passées par-dessus les pattes d'angle de séparation (VE), et dans laquelle une entretoise (D) précintrant légèrement la pile de papier (B) par rapport aux pattes d'angle de séparation (VE) est disposée entre ces pattes et l'élément de prélèvement (A), caractérisée par le fait que l'entretoise est formée par une partie (K) en forme de coin et par une partie d'entretoisement (G) se raccordant à la partie en forme de coin et réalisée en un matériau fournissant une force de frottement accrue vis-à- vis du papier.

2. Cassette destinée à recevoir une réserve de papier suivant la revendication 1, caractérisée par le fait que la partie en forme de coin (K) est réalisée en matière plastique et que la partie d'entretoisement (G) est réalisée en caoutchouc.
